# EUROPÄISCHE PATENTSCHRIFT

(11) **EP 1 562 724 B1**
(45) Veröffentlichungstag und Bekanntmachung des Hinweises auf die Patenterteilung: **13.05.2009**
(21) Anmeldenummer: 03769311.6
(22) Anmeldetag: 24.09.2003
(51) Int. Cl.: B26D 5/20, B41F 13/54, B65H 23/18

(54) **VERFAHREN UND VORRICHTUNG ZUM REGELN DES SCHNITTREGISTERS EINER ROLLENROTATIONSDRUCKMASCHINE**
METHOD AND DEVICE FOR ADJUSTING A ROTARY ROLLER PRINTING MACHINE CROP MARK
PROCEDE ET DISPOSITIF PERMETTANT DE REGLER LE REPERE DE COUPE D'UNE MACHINE D'IMPRESSION ROTATIVE A ROULEAUX

(30) Priorität: 02.10.2002 DE 10245962
(43) Veröffentlichungstag der Anmeldung: 17.08.2005
(73) Patentinhaber: manroland AG, 63075 Offenbach/Main (DE)
(72) Erfinder: BRANDENBURG, Günter, 82194 Gröbenzell (DE); GEISSENBERGER, Stefan, 86167 Augsburg (DE)
(74) Vertreter: Ulrich, Thomas
(86) Internationale Anmeldenummer: PCT/EP2003/010615
(87) Internationale Veröffentlichungsnummer: WO 2004/033167

(56) Entgegenhaltungen:
- EP-A- 0 011 595
- EP-A- 0 452 704
- EP-A- 0 914 944
- EP-A- 1 110 729
- EP-A- 1 505 023
- EP-A- 1 505 024
- EP-A- 1 505 025
- WO-A-02/07975
- DE-A- 10 038 551
- DE-U- 8 501 065
- US-A- 4 361 260
- US-A- 4 882 764
- US-A- 4 885 785
- US-A- 4 955 265
- US-A- 5 480 085

## Beschreibung

Die Erfindung betrifft ein Verfahren nach dem Oberbegriff des Anspruchs 1 und eine Rollenrotationsdruckmaschine nach dem Oberbegriff des Anspruchs 7. Derartiges Verfahren bzw. derartige Maschine ist z.B. aus DE 85 01 065 U1 bekannt.

Bei Rollenrotationsdruckmaschinen ist es bekannt, als Stellglied für die Schnittregisterregelung eine in Linearführungen verfahrbare Stellwalze einzusetzen, mit der die Papierweglänge zwischen zwei Zugeinheiten verändert und damit der Registerfehler korrigiert wird. Derartige Registerwalzen sind beispielsweise in der DE 85 01 065 U1 gezeigt. Die Verstellung erfolgt im Allgemeinen mittels eines elektrischen Schrittmotors. Derartige Vorrichtungen sind mit einem verhältnismäßig großen mechanischen und elektrischen Aufwand behaftet.

Es ist Aufgabe der Erfindung, ein einfaches Verfahren zum Regeln des Schnittregisters zu schaffen. Weiterhin ist eine Vorrichtung zu schaffen, die sich durch einen geringen mechanischen und elektrischen Aufwand auszeichnet.

Die Aufgabe wird mit den Merkmalen der unabhängigen Ansprüche gelöst. Die Lösung erfordert kein zusätzliches mechanisches Bahnführungselement. Zur Schnittregisterkorrektur werden vorhandene, nicht druckende Zugeinheiten verwendet, wie z. B. die Kühleinheit, Zugwalzen im Falzaufbau, die Trichterwalze oder weitere im Bahnverlauf zwischen letztem Druckwerk und Messerzylinder liegende Zugeinheiten.

Durch die drehzahlvariablen Einzelantriebe an den Zugeinheiten entfällt insbesondere die Linearregisterwalze mit Schrittmotor und zugehöriger Ansteuerelektronik.

Infolge der besonderen Eigenschaften der Regelstrecke ist die Schnittregisterregelung dynamisch schneller als bei der herkömmlichen Lösung mittels Registerwalze, da an die Stelle einer Wegänderung eine Voreilungsänderung der betreffenden Zugeinheit tritt.

Die in die Schnittregisterregelstrecke eingehenden Parameter sind weitgehend unabhängig von den Eigenschaften der Rotationsdruckmaschine. Weiterhin lässt sich die Schnittregistergenauigkeit durch das neue Verfahren wesentlich erhöhen.

Bei dem erfindungsgemäßen Verfahren wird die Laufzeit der Bahnbildpunkte bei einem konstanten Bahnweg verstellt, während nach dem Stand der Technik eine Bahnlängenänderung bei konstanter Bahngeschwindigkeit vorgenommen wurde.

Die Schnittregisterkorrektur erfolgt durch die Verstellung der Voreilung einer nicht druckenden Zugeinheit zwischen dem letzten Druckwerk und dem Messerzylinder. Diese Stellgröße beeinflusst den Schnittregisterfehler, im stationären Betrieb betrachtet, proportional zur Länge der freien Bahn zwischen der eingreifenden, nicht druckenden Zugstelle und der davor liegenden Zugstelle.

Die Registerregelstrecke hat infolge der Tatsache, dass nicht ein Winkel oder Weg sondern eine Geschwindigkeit verstellt werden muss, eine um eins niedrigere Ordnung als bei der herkömmlichen Regelung mit Stellwalze. Regelungstechnisch gesehen liegt in guter Näherung eine aperiodische PT2-Strecke vor.

Als Registerregler kann daher ein PI-Regler verwendet werden. Es kann zusätzlich eine unterlagerte Bahnspannungsregelung vorgesehen werden.

Die Anregelzeit des geschlossenen Registerregelkreises hängt nur von der Summe der kleinen Zeitkonstanten der Register-Regelstrecke ab. Die Bahnzeitkonstante wird entweder durch die Nachstellzeit des PI-Registerreglers kompensiert, oder es werden andere Optimierungskriterien der Regelungstechnik angewendet. Da der Drehzahlregelkreis dynamisch sehr schnell ist, ist die Registerregelung nach dem neuen Verfahren wesentlich schneller als bei der herkömmlichen Lösung mit Registerwalze.

Die Erfindung soll nachfolgend an einem Ausführungsbeispiel näher erläutert werden. Die einzige Figur zeigt eine Vorrichtung zur Regelung des Schnittregisters in einer Rollenrotationsdruckmaschine, wobei beispielhaft die Zugeinheit Z3 als Stellglied benutzt wird.

In der Figur ist der Verlauf einer Bahn 1 von einem letztem Druckwerk 2 über eine Zugeinheit Z1 in Form einer Kühleinheit 3, eine Zugeinheit Z2 vor einer Wendeeinheit 4, eine Zugeinheit Z3 nach der Wendeinheit 4 und eine Zugeinheit Z4 vor einer Falzeinheit 5 dargestellt. In der Falzeinheit 5 wird die Bahn 1 mittels einer Querschneideinrichtung 6 quer geschnitten, beispielsweise mittels eines Schneidwalzenpaares. Jede Zugeinheit Z1 bis Z4 wird von einem Motor 7.1 bis 7.4 mit zugeordneter Motorregelung angetrieben.

Der Motor 7.3 der Zugeinheit Z3 ist mit dem Ausgang eines Reglers 8 verbunden, auf den eingangsseitig ein Schnittregistersensor 9 geführt ist. Auf den Regler 8 ist außerdem ein weiterer Schnittregistersensor 10 geführt, der an einem Bahnabschnitt angeordnet ist, der sich in Bahnlaufrichtung an einer der Zugeinheit Z3 vorgelagerten weiteren Zugeinheit befindet. So könnte der vor der Zugeinheit Z2 befindliche Schnittregistersensor 10 auch am Bahnabschnitt zwischen dem letzten Druckwerk 2 und der Kühleinheit 3 angeordnet sein. Der Regler 8 ist weiterhin mit dem Motor 7.4 der in Bahnlaufrichtung der Zugeinheit Z3 nachfolgenden Zugeinheit Z4 zwecks deren Sollwertführung der Voreilung verbunden.

Die Bahn 1 wird in einer Druckmaschine bedruckt und nach dem Verlassen des letzten Druckwerkes 2 auf dem in der Figur vereinfacht dargestellten Weg zur Falzeinheit 5 geführt. Sie durchläuft dabei die als Kühleinheit 3 ausgeführte Zugeinheit Z1, die Zugeinheit Z2 vor der Wendeeinheit 4, die Wendeeinheit 4, die Zugeinheit Z3 nach der Wendeeinheit 4 und die Zugeinheit Z4 vor der Falzeinheit 5. In der Querschneideinrichtung 6 wird die Bahn 1 quergeschnitten, wobei die Bahn 1 mit passendem Schnittregister zugeführt werden muss. Das Schnittregister wird mittels des Reglers 8 geregelt, wobei die Zugeinheit Z3 als Stellglied fungiert. Der Istzustand des Schnittregisters wird mittels des Schnittregistersensors 9, der auf die Bahn 1 gedrückte Schnittregistermarken abtastet, ermittelt und an den Regler 8 gegeben. Entsprechend der Abweichung vom Sollwert wird der Motor 7.3 hinsichtlich seiner Umfangsgeschwindigkeit verändert. Mittels des Schnittregistersensors 10 wird weiterhin an einem der Zugeinheit Z3 vorgelagerten Bahnabschnitt der Istwert des Schnittregisters ermittelt und ein differenzierender Anteil dem Regler 8 für dessen Vorsteuerung zugeführt. Es wird weiterhin der Stelleingriff des Reglers 8 zur Sollwertführung der Voreilung der Zugeinheit Z4 verwendet. Für den Fall, dass sich weitere Zugeinheiten in Bahnlaufrichtung nach der Zugeinheit Z3 befinden, kann auch für diese der Stelleingriff des Regelkreises 8 zur Sollwertführung der Voreilungen benutzt werden.

Der Regler 8 kann auch derart vorgesteuert werden, dass der Istzustand des Schnittregisters sensorlos mittels eines mathematischen Modells ermittelt und ein differenzierender Anteil abgeleitet und zur Vorsteuerung des Reglers 8 verwendet wird. Diese Variante ist in der Figur dünn und mit Klammerposition 11 eingezeichnet. Der Rechen- und Speichereinheit 11 werden Messwerte, beispielsweise die Voreilung des Kühlwerks 3, die Bahnspannung am Einzugswerk und ggf. weitere oder andere, zugeführt, aus denen anhand des mathematischen Modells der Istzustand des Schnittregisterfehlers errechnet wird.

Der Regelalgorithmus des Reglers 8 enthält weiterhin ein mathematisches Modell derart, dass die auf das Drehmoment des Motors, der das Schnittregister korrigiert, rückwirkende Kräfte der Bahn 1 weitestgehend kompensiert werden.

### Bezugszeichenliste

- **1**: Bahn
- **2**: Druckwerk
- **3**: Kühleinheit
- **4**: Wendeeinheit
- **5**: Falzeinheit
- **6**: Querschneideinrichtung
- **7.1**: Motor
- **7.2**: Motor
- **7.3**: Motor
- **7.4**: Motor
- **8**: Regler
- **9**: Schnittregistersensor
- **10**: Schnittregistersensor
- **11**: Rechen- und Speichereinheit

- **Z1**: Zugeinheit
- **Z2**: Zugeinheit
- **Z3**: Zugeinheit
- **Z4**: Zugeinheit

## Patentansprüche

1. Verfahren zum Regeln des Schnittregisters einer Rollenrotationsdruckmaschine, **dadurch gekennzeichnet, dass** eine Bahn (1) nach dem Verlassen des letzten Druckwerkes (2) über in ihrer Voreilung stellbare Zugeinheiten (Z1 bis Z4) zu einer Querschneideinrichtung (6) geführt wird, wobei zur Verstellung des Schnittregisters eine der Zugeinheiten hinstchtlich ihrer Umfangsgeschwindigkeit verändert wird.

2. Verfahren nach Anspruch 1, **dadurch gekennzeichnet, dass** ein Motor der Zugeinheit mittels eines Reglers (8) hinsichtlich seiner Drehzahl geregelt wird und der istwert des Schnittregisters von einem Schrittregistersensor (9) aufgenommen, dem Regler (8) zugeführt und mit dem Schnittregister-Sollwert verglichen wird.

3. Verfahren nach Anspruch 2, **dadurch gekennzeichnet, dass** mittels eines weiteren Schnittregistersensors (10) an einem Bahnabschnitt, der an einer der in Bahnlaufrichtung der Zugeinheit vorgelagerten weiteren Zugeinheiten angeordnet ist, ein Istwert des Schnittregisters ermittelt und als differenzierender Anteil abgeleitet und damit der Regler (8) vorgesteuert wird.

4. Verfahren nach Anspruch 2, **dadurch gekennzeichnet, dass** der Istzustand des Schnittregisters mittels eines mathematischen Modells ermittelt und ein differenzierender Anteil abgeleitet und damit der Regler (8) vorgesteuert wird.

5. Verfahren nach einem der Ansprüche 2 bis 4, **dadurch gekennzeichnet, dass** mit dem Stelleingriff des Reglers (8) bei in Bahnlaufrichtung der Zugeinheit nachfolgenden Zugeinheiten Sollwertführungen der Voreilungen vorgenommen werden.

6. Verfahren nach einem der Ansprüche 2 bis 5, **dadurch gekennzeichnet, dass** die auf das Drehmoment des Motors rückwirkenden Kräfte der Bahn (1) durch einen geeigneten Algorithmus im Regler (8) weitestgehend kompensiert werden.

7. Rollenrotationsdruckmaschine mit einer Schnittregisteregelvorrichtung mit mehreren Zugeinheiten und mit einer Querschneideinrichtung (6), wobei eine Bahn (1) nach dem Verlassen des letzten Druckwerkes (2) über in ihrer Voreilung stellbare Zugeinheiten (Z1 bis Z4) zu einer Querschneideinrichtung (6) geführt wird, **dadurch gekennzeichnet, dass** der Motor einer Zugeinheit mit dem Ausgang eines die Geschwindigkeit regelnden Reglers (8) verbunden ist, auf den eingangsseitig ein Schnittregistersensor (9) geführt ist.

8. Rollenrotatationsdruckmaschine mit einer Schnittregisteregelvorrichtung nach Anspruch 7, **dadurch gekennzeichnet, dass** zur Vorsteuerung des Reglers (8) auf diesen ein weiterer Schnittregistersensor (10) geführt ist, der an einem Bahnabschnitt angeordnet ist, der sich in Bahnlaufrichtung an einer der Zugeinheit vorgelagerten weiteren Zugeinheit befindet.

9. Rollenrotationsdruckmaschine mit einer Schnittregisteregelvorrichtung nach Anspruch 7, **dadurch gekenntzeichnet**, dass zur Vorsteuerung dem Regler (8) eine Rechen- und Speichereinheit (11) aufgeschaltet ist, mittels der nach einem mathematischem Modell der Istzustand des Schnittregisters errechenbar ist.

10. Rollenrotationsdruckmaschine mit einer Schnittregisteregelvorrichtung nach einem der Ansprüche 7 bis 9, **dadurch gekennzeichnet, dass** der Regler (8) zur Sollwertführung der Voreilungen mit den Motoren von in Bahnlaufrichtung der Zugeinheit nachfolgenden Zugeinheiten verbunden ist.

11. Rollenrotationsdruckmaschine mit einer Schnittregisteregelvorrichtung nach einem der Ansprüche 7 bis 10, **dadurch gekennzeichnet, dass** der Regler (8) einen Algorithmus enthält, mit dem die auf das Drehmoment des Motors rückwirkenden Kräfte der Bahn (1) weitestgehend kompensiert werden.

## Claims

1. Method for regulating the cutting register of a web-fed rotary printing machine, **characterised in that** a web (1) after leaving the last printing unit (2) is guided by way of traction units (Z1 to Z4) with adjustable advance to a cross-cutting device (6), wherein in order to adjust the cutting register one of the traction units is varied with regard to its circumferential speed.

2. Method according to claim 1, **characterised in that** a motor of the traction unit is regulated with regard to its rotational speed by means of a regulator (8), and the actual value of the cutting register is picked up by a cutting-register sensor (9), fed to the regulator (8) and compared with the desired cutting-register value.

3. Method according to claim 2, **characterised in that** by means of a further cutting-register sensor (10) at a web section arranged on one of the further traction units mounted upstream of the traction unit in the web-running direction an actual value of the cutting register is determined and derived as a differentiating portion, and with that the regulator (8) is pre-controlled.

4. Method according to claim 2, **characterised in that** the actual state of the cutting register is determined by means of a mathematical model, and a differentiating portion is derived, and with that the regulator (8) is pre-controlled.

5. Method according to one of claims 2 to 4, **characterised in that**, with the adjustment action of the regulator (8) in the case of traction units downstream of the traction unit in the web-running direction, desired-value guidance of the advances is effected.

6. Method according to one of claims 2 to 5, **characterised in that** the forces of the web (1) reacting on the torque of the motor are to the greatest possible extent compensated for by means of a suitable algorithm in the regulator (8).

7. Web-fed rotary printing machine having a cutting-register-regulating arrangement with a plurality of traction units and with one cross-cutting device (6), wherein a web (1) after leaving the last printing unit (2) is guided by way of traction units (Z1 to Z4) with adjustable advance to a cross-cutting device (6), **characterised in that** the motor of one traction unit is connected to the output of a regulator (8) which regulates the speed and to the input side of which a cutting-register sensor (9) is run.

8. Web-fed rotary printing machine having a cutting-register-regulating arrangement according to claim 7, **characterised in that** in order to pre-control the regulator (8) there is run to the latter a further cutting-register sensor (10) which is arranged at a web section which, in the web-running direction, is located on a further traction unit mounted upstream of the traction unit.

9. Web-fed rotary printing machine having a cutting-register-regulating arrangement according to claim 7, **characterised in that** for the purposes of pre-control connected up to the regulator (8) there is a computing and storage unit (11), by means of which the actual state of the cutting register can be calculated according to a mathematical model.

10. Web-fed rotary printing machine having a cutting-register-regulating arrangement according to one of claims 7 to 9, **characterised in that** the regulator (8) for the desired-value guidance of the advances is connected to the motors of traction units downstream of the traction unit in the web-running direction.

11. Web-fed rotary printing machine having a cutting-register-regulating arrangement according to one of claims 7 to 10, **characterised in that** the regulator (8) contains an algorithm with which the forces of the web (1) reacting on the torque of the motor are to the greatest possible extent compensated for.

## Revendications

1. Procédé de réglage du registre de coupe d'une machine d'impression rotative à cylindres,
**caractérisé en ce que**
la bande (1) sortant du dernier groupe d'impression (2) est conduite vers une installation de coupe transversale (6) par l'intermédiaire d'unités de traction (Z1-Z4) dont l'avance est réglable, et pour régler le registre de coupe, on modifie la vitesse périphérique d'une unité de traction.

2. Procédé de réglage selon la revendication 1,
**caractérisé en ce qu'**
la vitesse de rotation d'un moteur de l'unité de traction est régulée par un régulateur (8), et la valeur réelle du registre de coupe est enregistrée par un capteur de registre de coupe (9) pour être fournie au régulateur (8) et comparée à la valeur de consigne du registre de coupe.

3. Procédé de réglage selon la revendication 2,
**caractérisé en ce qu'**
on détermine une valeur réelle du registre de coupe à l'aide d'un autre capteur de registre de coupe (10) sur un segment de bande décalé par rapport à l'une des autres unités de traction en amont de l'unité de traction dans la direction de défilement de la bande, et on en déduit la composante différentiée pour assurer la commande préalable du régulateur (8).

4. Procédé de réglage selon la revendication 2,
**caractérisé en ce que**
on détermine l'état réel du registre de coupe par un modèle mathématique, on déduit une composante différentiée et on assure ainsi la commande préalable du régulateur (8).

5. Procédé de réglage selon les revendications 2 à 4,
**caractérisé en ce qu'**
avec l'action de réglage du régulateur (8) pour les unités de traction qui suivent dans la direction de défilement de la bande de l'unité de traction, on réalise des guides de consigne pour les avances.

6. Procédé de réglage selon les revendications 2 à 5,
**caractérisé en ce que**
les efforts de la bande (1) appliqués au couple du moteur sont compensés très largement par un algorithme approprié installé dans le régulateur (8).

7. Machine d'impression rotative à cylindres comportant un dispositif à registre de coupe et plusieurs unités de traction ainsi qu'une installation de découpe transversale (6), dans laquelle
une bande (1), après sa sortie du dernier groupe d'impression (2), est guidée par des unités de traction (Z1-Z4) avec des avances réglables, vers une installation de coupe transversale (6),
**caractérisée en ce que**
le moteur d'une unité de traction est relié à la sortie d'un régulateur (8) de vitesse dont l'entrée est reliée à un capteur de registre de coupe (9).

8. Machine d'impression rotative à cylindres comportant un dispositif à registre de coupe selon la revendication 7,
**caractérisée en ce qu'**
il est relié, pour la commande préalable du régulateur (8), à un autre capteur de registre de coupe (10) prévu dans un segment de bande qui se trouve, selon le sens de déplacement de la bande, dans une autre unité de traction en amont.

9. Machine d'impression rotative à cylindres comportant un dispositif à registre de coupe selon la revendication 7,
**caractérisée en ce que**
pour la commande préalable, le régulateur (8) comporte une unité de calcul et de mémoire (11) calculant l'état réel du registre de coupe selon un modèle mathématique.

10. Machine d'impression rotative à cylindres comportant un dispositif à registre de coupe selon les revendications 7 à 9,
**caractérisée en ce que**
pour asservir les avances sur la valeur de consigne, le régulateur (8) est relié aux moteurs des unités de traction en aval de l'unité de traction dans la direction de défilement de la bande.

11. Machine d'impression rotative à cylindres comportant un dispositif à registre de coupe selon les revendications 7 à 10,
**caractérisée en ce que**
le régulateur (8) comporte un algorithme avec lequel on compense dans une très large mesure les efforts de la bande (1) agissant en réaction au couple exercé par le moteur.
